# DEMANDE DE BREVET EUROPEEN

(11) **EP 0 087 990 A1**
(43) Date de publication de la demande: **07.09.1983**
(21) Numéro de dépôt: 83400262.8
(22) Date de dépôt: 07.02.1983
(51) Int. Cl.: E04B 1/344

(54) **Habitation transportable**

(30) Priorité: 08.02.1982 FR 8201958
(71) Demandeur: Masliah, Philippe, F-75001 Paris (FR)
(72) Inventeur: Masliah, Philippe, F-75001 Paris (FR)
(74) Mandataire: Letheule, Jacqueline (FR)

(57) **Abrégé**

L'invention concerne une habitation transportable, repliable de manière à pourvoir occuper en position de transport un volume ne dépassant pas le gabarit routier autorisé, et à constituer en position d'utilisation, après déploiement, une habitation spacieuse comprenant en outre un plancher complémentaire formant terrasse ainsi qu'un toit déterminant des combles habitables.

Suivant l'invention, la toiture en forme de chevron 1-2-3 articulée sur le mur fixe 5 peut être soulevée pour permettre : 1°) l'abaissement d'une paroi prévue pour former plancher, disposée pendant le transport parallement au mur 5; 2°) le pivotement de joues articuléees respectivement sur chacun des murs latéraux 4 pour venir en prolongement de ces derniers : -3°) le coulissement d'une paroi parallèle au mur 5 prévue pour former le deuxième mur longitudinal. Après mise en place du deuxième mur longitudinal, la toiture est fixée sur ce dernier de manière à coiffer l'ensemble.

## Description

La présente invention concerne une habitation transpor - table repliable de manière à pouvoir occuper en disposition pour le transport un volume ne dépassant pas le gabarit routier normal et, au contraire, dans la position d'utilisation, dépliable de manière à constituer une habitation spacieuse au maximum, comprenant en outre un plancher supplémentaire formant plancher terrasse, ainsi que des combles habitables.

Suivant l'invention, en disposition pour le transport , le plancher supplémentaire est placé verticalement parallèlement à une paroi formant l'un des murs longitudinaux prévue pour coulisser transversalement, ces deux éléments étant disposés symétriquement à l'autre paroi formant le deuxième mur longitudinal, fixe celle-là. Des joues pivotantes sont respectivement articulées sur les deux parois formant les murs transversaux, afin, en disposition d'utilisation, d'augmenter la longueur de ces derniers. Dans cette disposition le plancher supplémentaire est alors abattu et la paroi longitudinale coulissante occupe une position perpendiculaire à l'extrémité des joues précitées, des joints d'étanchéité étant prévus entre ces différents éléments. On comprend ainsi le mécanisme général de l'expansion obtenue pour assurer le maximum de volume.

Cette habitation est évidemment pourvue d'une toiture ,et cette dernière présente également des particularités. Cette toiture a une section transversale en forme de chevron. Elle est articulée sur le mur longitudinal fixe et, en position de transport, elle recouvre les murs de l'habitation. Pour la mettre en place, il suffit de la faire pivoter autour de ses points d'articulation et de lui faire occuper une position légèrement supérieure à la position d'utilisation,afin de pouvoir effectuer les abattenent, pivotements et coulissements prévus. Une fois mise en place et en raison de sa forme, la toiture détermine un volume formant combles auxquels on accède au moyen d'un escalier prenant place facilement dans le volume initial déterminé par les quatre parois formant murs avant extension résultant du pivotement des joues et du mouvement de la paroi coulissante.

On se référera maintenant au dessin annexé à titre d'exemple pour la description plus détaillée d'un mode de réalisation et des différentes phases permettant de développer et replier les éléments composants de l'habitation objet de l'invention.

La figure 1 représente l'ensemble en vue simplifiée en position de transport.

La figure 2 représente, également en vue simplifiée, la toiture élevée par pivotement avant abattement du plancher supplémentaire, pivotement des joues latérales et coulissement du mur longitudinal.

La figure 3 est une vue d'ensemble d'une habitation selon l'invention en position d'utilisation.

La figure 4 est une représentation schématique et en plan de l'habitation représentée figure 3 , et la figure 5 en est une représentation schématique rartiel- le en coupe en élévation.

Les figures 6, 7 et 8 représentent une modification _{D}ouvant être apportée à la toiture afin de donner à cette dernière une forme générale en rapport avec les conditions climatologiques régnant dans certaines régions, notamment les pays chauds.

Sur les figures 1 à 3, la toiture est désignée par les références 1, 2, 3, les murs transversaux fixes y étant désignés par la référence 4. La référence 5 désigne le mur longitudinal fixe.

Sur la figure 4, la référence 6 désigne le plancher abattant, lequel en position d'utilisation formera en outre un plancher-terrasse, visible en 6A sur la figure 3 et en traits interrompus sur la figure 4.

Les références 7 désignent sur la figure 4 des joues pivotantes articulées respectivement en 8 sur les murs fixes transversaux 4 pour les prolonger en position d'utilisation 7A.

Sur la figure 3 qui représente, on le rappelle, l'ensemble de l'habitation en position d'utilisation, l'une des joues 7 est visible,prolongeant le mur 4 correspondant.

La référence 9 désigne la paroi mobile pouvant être amenée en 9A par coulissement transversal dans le sens indiqué par la flèche, pour constituer en position d'utilisation le deuxième mur longitudinal.

Considérant l'ensemble dans la position de transport représenté figure 1, on indiquera ci-après les différentes phases relatives aux mouvements à imprimer aux éléments mobiles pour déterminer la position d'utilisation :
1°) un mouvement de pivotement est imprimé à la toiture 1-2-3 autour de points d'articulation 10 sur le mur fixe 5. Cette toiture passe ainsi de la position représentée figure 1 à celle représentée figure 2. En réalité cette toiture sera légèrement soulevée afin de permettre les abattement, pivotements et coulissement respectifs des autres éléments mobiles et qui seront indiqués plus loin.
2°) Le plancher mobile 6 disposé sur chant est abattu par pivotement, étant articulé sur le plancher fixe. Cet élément occupe alors une position horizontale 6A délimitée par les traits interrompus (figure 4).
3^{Q}) Tel qu'indiqué également sur la figure 4,il est ensuite imprimé un mouvement de pivotement à chacune des joues 7 autour des points 8 et celles-ci occupent alors la position 7A représentée en traits interrompus. Ces joues prolongent chacun des murs transversaux 4. L'une de ces joues est également visible sur la figure 3 et porte la référence 7.
4°) Sur la figure 4 encore, et suivant le sens de la flèche, il est enfin imprimé un mouvement de coulissement transversal à la paroi 9 jusqu'à ce que cette dernière occupe la position 9A représentée en traits interrompus.

Pour rendre ce coulissement possible, la paroi 9 est pourvue de moyens tels que patins ou galets qui s'engagent sur des rails 11 portés par les joues 7. Suivant une autre disposition,ces rails pourraient tout aussi bien être disposés sur le plancher abattant 6.

Ainsi, la surface de base de l'habitation est délimitée par le mur longitudinal fixe 5, chacun des murs transversaux 4 dont la longueur est augmentée respectivement par chacune des joues 7 occupant la position 7A, et la paroi coulissante 9 formant en 9A le deuxième mur longitudinal.

Le plancher 6 constitue donc le plancher supplémentaire nécessité par l'expansion qui résulte de la position des joues 7 et de la paroi 9. Il forme aussi, comme déjà indiqué, le plancher-terrasse 6A.

Ces quatre phases ayant été exécutées, la toiture préalablement soulevée est abaissée pour porter sur les murs de l'habitation et former la couverture étanche requise.

Egalement, comme déjà indiqué, cette habitation est représentée en état d'utilisation sur la figure 3.

Sur la figure 5,coupe schématique partielle en élévation, est représenté un escalier en colimaçon 12 donnant accès aux combles 13 par la partie ouverte 14 prévue à cet effet dans le plafond 16.

La référence 15 désigne l'une des cloisons de la partie fixe délimitant par exemple un volume tel qu'utilisable comme cuisine. Il peut en être de même pour une salle d'eau par exemple.

Il est évident que les mouvements à effectuer pour amener les éléments mobiles dans la position prévue pour le transport sont exactement inverses de ceux qui ont été décrits pour obtenir la disposition d'utilisation.

Comme il a été indiqué ci-dessus, dans certaines régions telles que les régions chaudes et ensoleillées, il est préférable de prévoir une toiture comprenant une partie principale de grande surface en pente douce réunie à une partie en pente très prononcée et par conséquent de surface beaucoup plus faible. Ces deux surfaces forment sensiblement un angle droit. A cet effet, la partie de toit réunie par charnière au mur longitudinal fixe comprend seulement la partie de petite surface et en pente très prononcée ainsi que les joues correspondantes. La partie de grande surface en pente douce est constituée par une pièce rapportée, en une ou plusieurs parties. Cette modification est illustrée par les figures 6,7 et 8 correspondant respectivement aux figures 1, 2 et 3 illustrant une première forme de réalisation de la toiture.

Sur les figures 6, 7,8 la référence 22 désigne la partie de petite surface réunie en 10 par articulation au mur 5. Les joues latérales portent la₇ référence 23, la partie en pente douce amovible, et qui peut être rapportée pour occuper l'emplacement X figure 1 est désignée par la référence 24. Cette partie peut être en plusieurs pièces et fixée par des moyens tels que des boulons. Bien entendu des joints appropriés peuvent être disposés de manière à assurer l'étanchéité requise. aux points de jonction des murs et de la toiture.

Une telle habitation transportable peut avantageusement porter sur des plots en béton prévus à cet effet,et il est également possible de prévoir des moyens de réglage d'aplomb constitués par tous moyens connus de mise à niveau.

Il est évident que l'exemple de réalisation qui a été donné n'est aucunement limitatif et que sans sortir du cadre de l'invention toutes variantes pourront être apportées, notamment en ce qui concerne les proportions des éléments constitutifs, leur nombre,leurs moyens de liaison , ainsi que les dispositions relatives à l'aménagement intérieur.

Il est également entendu qu'une habitation réalisée conformément à l'invention est prévue pour répondre, en position d'utilisation, à la législation relative au permis de construire. A cet effet, les canalisations d'alimentation en électricité et en eau ,prévues de construction pour être reliées aux branchements extérieurs correspondants y sont établies conformément aux réglements requis. Il en est de même des conduits d'évacuation. Les dimensions et dispositions des portes, des fenêtres et cloisons intérieures de telles habitations sont conçues et réalisées pour répondre à ce même impératif.

L'habitation transportable suivant l'invention, qui peut être mise en place manuellement, rapidement, sans même avoir à faire appel à des engins spéciaux de levage, est particulièrement utilisable comme habitation provisoire, par exemple dans les parcs de loisirs et sur les terrains non constructibles (maisons d'expositions, maisons de campement, centres d'informations, maisons de chantiers ... ) Mais elle peut tout aussi bien, de toute évidence,être aménagée pour être utilisée comme habitation permanente ou comme maison de week-end et de vacances.

## Revendications

1. Habitation transportable repliable, dont les dimensions en position de transport sont comprises dans les normes de gabarit routier normal, caractérisée en ce qu'elle comprend des parties fixes déterminant une enceinte de base parallélépipédique constituée par un plancher et trois parois formant respectivement l'un des murs longitudinaux (5) et les deux murs latéraux(4); des parties mobiles comprenant un plancher supplémentaire abattant (6) articulé sur le dit plancher fixe et disposé verticalement pour le trajet symétriquement au dit mur longitudinal fixe (5), de manière que par abattement il forme, en position d'utilisation,plancher complémentaire de l'habitation et plancher terrasse (6A); des joues verticales pivotantes (7) articulées respectivement sur les dits murs latéraux fixes (4), afin d'être, pour le transport, juxtaposées parallèlement au dit plancher supplémentaire alors vertical et pouvoir par pivotement former, en position d'utilisation, un prolongement (7A) des murs latéraux; une paroi verticale (9) coulissante prévue pour former le deuxième mur longitudinal,juxtaposée au dit plancher supplémentaire abattant (6) pour le transport, tandis que, par coulissement transversal elle peut occuper (en 9A) la position requise d'utilisation perpendiculairement aux dites joues (7A) formant complément des murs latéraux (4); une toiture de section transversale en forme générale de chevron aussi bien symétrique qu'asymétrique articulée sur le dit mur longitudinal fixe (5).

2. Habitation transportable selon la revendication 1, caractérisée en ce que la toiture est en une seule pièce rigide et prévue de manière que pour le trajet elle soit abattue, l'un des flancs (1) étant alors juxtaposé extérieurement au dit plancher supplémentaire, l'autre lanc (2) coiffant l'ensemble de la dite enceinte fixe, tandis qu'un pivotement autour des points d'articulation (10) permet de la placer en position d'utilisation.

3. Habitation transportable selon la revendication 1, caractérisée en ce que la paroi verticale coulissante (9) formant le deuxième mur longitudinal est pourvue de moyens tels que des roulettes aussi bien que patins prévus pour Ôtre engagés dans des parties réceptrices correspondantes en forme générale de rail de guidage et portés par chacune des joues pivotantes(7) afin de permettre d'obtenir facilement le coulissement requis.

4. Habitation tansportable selon la revendication 1, caractérisée en ce que la paroi verticale coulissante (9) formant le deuxième mur longitudinal est pourvue de moyens tels que roulettes aussi bien que patins,prévus pour être engagés dans des parties réceptrices correspondantes en forme générale de rail de guidage et portés par le plancher supplémentaire abattant(6) afin de permettre d'obtenir facilement le coulissement requis.

5. Habitation transportable selon la revendication 2, caractérisée en ce que la toiture mobile à section transversale en forme de chevron détermine, en assocBtion avec une partie constituant plafond de l'enceinte fixe alors prévue à cet effet, un volume libre formant combles (13).

6. Habitation tansportable selon les revendications 1 et 5, caractérisée en ce qu'un escalier(12) tel qu'en colimaçon est prévu à l'intérieur de l'enceinte fixe pour donner accès aux combles formés par la toiture à section transversale en forme de chevron et le plafond de la dite enceinte dans lequel est alors pratiqué une découpe (14) où aboutit le dit escalier.
